# EUROPÄISCHE PATENTSCHRIFT

(11) **EP 4 168 343 B1**
(45) Veröffentlichungstag und Bekanntmachung des Hinweises auf die Patenterteilung: **03.01.2024**
(21) Anmeldenummer: 21729540.1
(22) Anmeldetag: 31.05.2021
(51) Int. Cl.: B66B 1/34, B66B 5/00, B66B 19/00

(54) **VERFAHREN ZUM BETREIBEN EINER PERSONENTRANSPORTANLAGE DURCH ZUVERLÄSSIGES KONFIGURIEREN EINER ELEKTRONISCHEN SICHERHEITSEINRICHTUNG MITTELS VISUELLER DATENÜBERTRAGUNG**
METHOD FOR OPERATING A PASSENGER TRANSPORT SYSTEM BY RELIABLY CONFIGURING AN ELECTRONIC SAFETY DEVICE BY MEANS OF VISUAL DATA TRANSFER
PROCÉDÉ DE FONCTIONNEMENT D'UNE INSTALLATION DE TRANSPORT DES PERSONNES PAR CONFIGURATION FIABLE D'UN DISPOSITIF DE SÉCURISATION ÉLECTRONIQUE AU MOYEN D'UNE TRANSMISSION VISUELLE DE DONNÉES

(30) Priorität: 19.06.2020 EP 20181073
(43) Veröffentlichungstag der Anmeldung: 26.04.2023
(73) Patentinhaber: INVENTIO AG, 6052 Hergiswil (CH)
(72) Erfinder: MICHEL, David, 6343 Rotkreuz (CH); PFISTER, Martin, 6003 Luzern (CH)
(74) Vertreter: Inventio AG
(86) Internationale Anmeldenummer: PCT/EP2021/064508
(87) Internationale Veröffentlichungsnummer: WO 2021/254767

(56) Entgegenhaltungen:
- WO-A1-2017/220678
- WO-A1-2018/134110
- WO-A1-2019/081332
- US-A1- 2016 280 509

## Beschreibung

Die vorliegende Erfindung betrifft ein Verfahren zum Betreiben einer Personentransportanlage.

Personentransportanlagen wie zum Beispiel Aufzüge, Fahrtreppen oder Fahrsteige werden als in Bauwerken fest installierte Einrichtungen dazu eingesetzt, um Personen und/oder Gegenstände zu transportieren.

Nachfolgend werden Ausführungsformen der Erfindung überwiegend mit Bezug auf eine als Aufzuganlage ausgebildete Personentransportanlage beschrieben. Die beschriebenen Ausführungsformen können jedoch auch für andere Arten von Personentransportanlagen umgesetzt werden.

Personentransportanlagen müssen im Allgemeinen hohen Sicherheitsanforderungen genügen. Zu diesem Zweck sind in Personentransportanlagen typischerweise mehrere Sicherheitseinrichtungen vorgesehen, mithilfe derer sicherheitsrelevante Funktionen der Personentransportanlage kontrolliert, d.h. aktiv gesteuert oder zumindest passiv überwacht, werden können. Solche sicherheitsrelevanten Funktionen können beispielsweise Messvorgänge umfassen, mithilfe derer ein aktueller Zustand bzw. aktuelle Bedingungen innerhalb der Personentransportanlage ermittelt werden können, sodass eine dabei erhaltene Information beim Betreiben der Personentransportanlage berücksichtigt werden kann.

Beispielsweise kann mit einer Sicherheitseinrichtung in Form eines Türsensors oder Türschalters in einer Aufzuganlage ermittelt werden, ob eine Aufzugtür korrekt geschlossen ist, sodass eine Aufzugsteuerung basierend auf den Informationen, die von mehreren solchen Sicherheitseinrichtungen an verschiedenen Aufzugtüren der Aufzuganlage übermittelt werden, entscheiden kann, ob eine Aufzugkabine verfahren werden darf oder ob dies aufgrund der Tatsache, dass zumindest eine Aufzugtür nicht korrekt geschlossen ist, temporär nicht zulässig ist.

Andere Sicherheitseinrichtungen können dazu konfiguriert sein, eine Information darüber zu liefern, an welcher Position sich eine Aufzugkabine aktuell in einem Aufzugschacht befindet und/oder wie schnell sich die Aufzugkabine aktuell durch den Aufzugschacht bewegt. Hierzu kann beispielsweise ein Sensor zusammen mit der Aufzugkabine durch den Aufzugschacht bewegt werden und stationär innerhalb des Aufzugschachts vorgehaltene lokale Informationen auslesen, aus denen dann auf die aktuelle Position der Aufzugkabine sowie auf die aktuelle Geschwindigkeit der Aufzugkabine rückgeschlossen werden kann. Basierend auf diesen Informationen kann eine Aufzugsteuerung die Aufzugkabine präzise an gewünschte Positionen verfahren.

Eine weitere Art von Sicherheitseinrichtungen kann dazu eingesetzt werden, zu erkennen, ob sich eine Aufzugkabine innerhalb eines Toleranzbereichs oberhalb und unterhalb einer Stoppposition an einem Stockwerk befindet. Basierend auf dieser Information kann die Aufzugsteuerung zum Beispiel entscheiden, dass Aufzugtüren bereits geöffnet werden dürfen, bevor die Aufzugkabine tatsächlich eine anvisierte Stoppposition erreicht hat, d.h., während sich die Aufzugkabine noch innerhalb des Toleranzbereichs bewegt (sog. pre-opening). Ausserdem kann eine Aufzugsteuerung entgegen einer ansonsten geltenden Regel, dass die Aufzugkabine nicht verfahren werden darf, solange eine Aufzugtür nicht vollständig geschlossen ist, ausnahmsweise ein langsames Verfahren der Aufzugkabine zulassen, solange sich die Aufzugkabine innerhalb des Toleranzbereichs um die Stoppposition befindet, um hierdurch beispielsweise einen Niveauabgleich (sog. relevelling) bewirken zu können, wenn Passagiere die Aufzugkabine betreten oder verlassen und sich dadurch die Last und letztendlich die Position der Aufzugkabine verändert.

In modernen Personentransportanlagen können die Sicherheitseinrichtungen an konkret situationsspezifisch und/oder anlagenspezifisch vorherrschende Betriebsbedingungen und/oder Eigenschaften der Personentransportanlage angepasst werden. Derartige Sicherheitseinrichtungen können damit als konfigurierbare Sicherheitseinrichtungen bezeichnet werden. Hierzu können die Sicherheitseinrichtungen durch Eingeben von Konfigurationsparametern in einen Zustand konfiguriert werden, in dem sie die von ihnen zu kontrollierende Funktion gemäss bestimmten Vorgaben kontrollieren. Ein solcher Zustand wird hierin nachfolgend als konfiguriert-Zustand bezeichnet und die zur Erreichung dieses konfiguriert-Zustandes einzuspeichernden Parameter werden hierin als Konfiguriertparameter bezeichnet. Bevor eine Sicherheitseinrichtung nicht in den konfiguriert-Zustand versetzt wurde, indem die von ihr benötigten Konfiguriertparameter situationsspezifisch bzw. anlagenspezifisch eingegeben wurden, darf die Sicherheitseinrichtung nicht in der Personentransportanlage betrieben werden, sodass im Regelfall die gesamte Personentransportanlage noch nicht betriebsbereit ist.

In modernen Personentransportanlagen werden Sicherheitseinrichtungen zunehmend mithilfe elektronischer und/oder programmierbarer Schaltkreise implementiert. Dies kann einerseits dazu führen, dass die Sicherheitseinrichtungen an verschiedene Einsatzbedingungen und/oder Umgebungsbedingungen angepasst werden können, indem sie beispielsweise durch Einspeichern von anlagenspezifischen und/oder situationsspezifischen Konfiguriertparametern individuell dazu angepasst werden können, die von ihnen zu überwachenden Funktionen in einer vorgegebenen Weise zu kontrollieren. Dabei können die Sicherheitseinrichtungen besonders zuverlässig arbeiten, kostengünstig sein und/oder einfach gewartet werden. Andererseits kann es eine Herausforderung sein, sicherzustellen, dass die zur Programmierung der Sicherheitseinrichtungen eingesetzten Konfiguriertparameter korrekt sind.

In der WO 2019/011828 A1 wird ein Verfahren zum Konfigurieren von sicherheitsrelevanten Konfigurationsparametern in einer Personentransportanlage beschrieben.

In der WO 2017/220678 A1 wird ein Verfahren zum Konfigurieren einer Personentransportanlage mit einem mobilen, prozessorgesteuerten Datenverarbeitungsgerät in Form eines mobilen Endgeräts beschrieben.

Es kann unter anderem ein Bedarf an einem alternativen Ansatz bestehen, um Sicherheitseinrichtungen in Personentransportanlagen in möglichst einfacher und dennoch zuverlässiger Art und Weise konfigurieren zu können.

Einem solchen Bedarf kann durch den Gegenstand gemäss dem unabhängigen Anspruch entsprochen werden. Vorteilhafte Ausführungsformen sind in den abhängigen Ansprüchen sowie der nachfolgenden Beschreibung definiert.

Gemäss der Erfindung wird ein Verfahren zum Betreiben einer Personentransportanlage vorgeschlagen. Die Personentransportanlage weist dabei eine Steuerung zum Steuern von Funktionalitäten der Personentransportanlage sowie wenigstens eine Sicherheitseinrichtung zum Kontrollieren einer sicherheitsrelevanten Funktion der Personentransportanlage auf. Die Sicherheitseinrichtung kann durch Einspeichern wenigstens eines Konfiguriertparameters dazu in einen konfiguriert-Zustand überführt bzw. konfiguriert werden, die sicherheitsrelevante Funktion gemäss bestimmten Vorgaben zu kontrollieren. Das Verfahren weist zumindest die folgenden Schritte auf, vorzugsweise in der angegebenen Reihenfolge:
- Empfangen eines Konfigurationsparameters durch die Steuerung;
- Übermitteln des Konfigurationsparameters an die Sicherheitseinrichtung;
- Einspeichern eines Konfiguriertparameters in die Sicherheitseinrichtung basierend auf dem empfangenen Konfigurationsparameter, um die Sicherheitseinrichtung in den konfiguriert-Zustand zu überführen bzw. zu konfigurieren;
- Übermitteln von Konfiguriertdaten von der Sicherheitseinrichtung an die Steuerung,
   wobei die Konfiguriertdaten eine Grafikinformation kodieren,
   wobei die Grafikinformation auf einem mit der Steuerung verbundenen Display angezeigt wird, und
   wobei die Grafikinformation den Konfiguriertparameter in visueller, maschinenlesbarer Weise eindeutig wiedergibt;
- Auslesen der Grafikinformation mittels eines optischen Auslesesensors eines mobilen, prozessorgesteuerten Datenverarbeitungsgeräts; und
- Vergleichen des durch die ausgelesene Grafikinformation wiedergegebenen Konfiguriertparameters mit einem Soll-Konfigurationsparameter mit Hilfe des Datenverarbeitungsgeräts;
- Übermittlung eines Ergebnisses des genannten Vergleichs vom Datenverarbeitungsgerät an die Steuerung.

Die Steuerung steuert die Funktionalitäten der Personentransportanlage abhängig davon, ob bei dem Vergleichen eine ausreichende Übereinstimmung zwischen dem Konfiguriertparameter und dem Soll-Konfigurationsparameter festgestellt wurde.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Wie einleitend bereits kurz angegeben, verfügen moderne Personentransportanlagen im Allgemeinen über mehrere Sicherheitseinrichtungen, um sicherheitsrelevante Funktionen kontrollieren zu können und damit einen sicheren Betrieb der Personentransportanlage gewährleisten zu können. Die Sicherheitseinrichtungen sind hierbei individuell konfigurierbar, um Eigenschaften der individuellen Personentransportanlage und/oder dort vorherrschenden Betriebsbedingungen Rechnung tragen zu können. Zumindest eine der genannten individuellen Konfigurationen der Sicherheitseinrichtung erfolgt dabei dann, wenn die zu konfigurierende Sicherheitseinrichtung bereits in der Personentransportanlage an ihrer endgültigen Position verbaut ist.

Vor Inbetriebnahme der Personentransportanlage müssen deren Sicherheitseinrichtungen korrekt konfiguriert werden. Herkömmlich werden hierzu für jede Sicherheitseinrichtung geeignete Konfigurationsparameter individuell erstellt und an die jeweilige Sicherheitseinrichtung übermittelt. Die jeweiligen Konfigurationsparameter können beispielsweise von einem Techniker an einer Mensch-Maschine-Schnittstelle eingegeben werden. Die Mensch-Maschine-Schnittstelle kann beispielsweise mit der Aufzugsteuerung korrespondieren bzw. in diese integriert sein. Alternativ können die Konfigurationsparameter z.B. von der Aufzugsteuerung oder einem mit ihr verbundenen Gerät beispielsweise aus einer elektronischen Datenquelle abgerufen werden. Die Konfigurationsparameter werden dann von der Aufzugsteuerung an die jeweilige Sicherheitseinrichtung geschickt. Die Sicherheitseinrichtung speichert die empfangenen Konfigurationsparameter ein und kann anschliessend entsprechend konfiguriert betrieben werden. Um kontrollieren zu können, ob die Sicherheitseinrichtung die korrekten Konfigurationsparameter empfangen und eingespeichert hat, kann vorgesehen sein, dass die Konfigurationsparameter von der Sicherheitseinrichtung zurück an die Aufzugsteuerung bzw. die mit dieser verbundene Mensch-Maschine-Schnittstelle übertragen wird. Dort können die rückübermittelten Konfigurationsparameter dann von dem Techniker kontrolliert bzw. mit Sollwerten verglichen werden.

Es wurde jedoch erkannt, dass es bei dem vorbeschriebenen Konfigurationsvorgang zu Fehlern kommen kann. Beispielsweise kann es bei einer Datenübertragung von der Mensch-Maschine-Schnittstelle an die Aufzugsteuerung und/oder von der Aufzugsteuerung an die Sicherheitseinrichtung dazu kommen, dass die zu übertragenden Daten versehentlich oder aufgrund eines systematischen Fehlers modifiziert werden, sodass die Daten, die die Sicherheitseinrichtung tatsächlich erreichen, fehlerhaft sind.

Schlimmstenfalls können bei der Datenübertragung hin zu der Sicherheitseinrichtung und der anschliessenden Rückübermittlung von Daten zurück zu der Aufzugsteuerung bzw. der Mensch-Maschine-Schnittstelle systematische Fehler derart auftreten, dass bei der Datenübertragung auf dem Hinweg durchgeführte Modifikationen der Daten anschliessend bei der Rückübertragung der Daten zurück zu der Aufzugsteuerung bzw. der Mensch-Maschine-Schnittstelle kompensiert werden und somit beispielsweise von einem kontrollierenden Techniker nicht erkannt werden können.

Um insbesondere die beschriebenen Defizite herkömmlicher Konfigurationsvorgänge ausräumen zu können, wird für das hierin vorgeschlagene Verfahren verkürzt zusammengefasst ein Ansatz beschrieben, bei dem eine erste Datenübertragung, mittels derer von der Steuerung der Personentransportanlage empfangene Konfigurationsparameter hin zu der Sicherheitseinrichtung übertragen werden, und eine zweite Datenübertragung, mittels derer in der Sicherheitseinrichtung darauf hin eingespeicherte Konfiguriertparameter zurück zu der Steuerung übertragen werden, sich voneinander unterscheiden. Während bei der ersten Datenübertragung beispielsweise ein elektrisches Signal, welches beispielsweise einen Wert des zu übermittelnden Konfigurationsparameters wiedergibt, von der Steuerung an die Sicherheitseinrichtung übertragen werden kann, wird bei der zweiten Datenübertragung zumindest als Zwischenschritt eine Grafikinformation als visuelle Wiedergabe des zu übermittelnden Konfiguriertparameters erstellt. Diese Grafikinformation wird auf einem Display dargestellt, von dem sie dann mittels eines Auslesesensors eines mobilen Datenverarbeitungsgeräts ausgelesen werden kann. Der auf diese Weise durch die Grafikinformation visuell übermittelte Konfiguriertparameter kann schliesslich mit einem Soll-Konfigurationsparameter verglichen werden und Funktionalitäten der Personentransportanlage können von der Steuerung erst zugelassen werden, wenn beide Parameter ausreichend übereinstimmen. Der genannte Vergleich kann von einem Techniker durchgeführt werden, dem der übermittelte Konfiguriertparameter und der Soll-Konfigurationsparameter vom Datenverarbeitungsgerät angezeigt werden und der das Ergebnis des Vergleichs am Datenverarbeitungsgerät eingibt. Alternativ dazu kann der genannte Vergleich vom Datenverarbeitungsgerät selbst durchgeführt werden, das dazu entsprechend programmiert ist. In beiden Beispielen wird der Vergleich mit Hilfe des Datenverarbeitungsgeräts durchgeführt. Nach Abschluss des Vergleichs übermittelt das Datenverarbeitungsgerät das Ergebnis des Vergleichs, also ob die genannten Parameter innerhalb einer akzeptablen Toleranz ausreichend übereinstimmen, an die Steuerung.

Dadurch, dass Daten auf einem Hinweg hin zu der Sicherheitseinrichtung in anderer Weise übertragen werden als auf einem Rückweg zurück von der Sicherheitseinrichtung, soll insbesondere erreicht werden, dass die Daten auf dem Hinweg und dem Rückweg nicht einer gleichen bzw. invers ausgestalteten Datenverarbeitung unterzogen werden. Letztendlich soll hierdurch vermieden werden, dass die Daten bei den beiden entgegengesetzt gerichteten Datenübertragungswegen in systematischer Weise modifiziert bzw. falsch übertragen werden. Stattdessen soll erreicht werden, dass, wenn es bei einer der beiden Datenübertragungen zu einer Modifikation oder falschen Übertragung von Daten kommen sollte, diese zumindest aufgrund der Tatsache, dass bei der anderen Datenübertragung eine andere Art und Weise bzw. Technologie zur Übermittlung der Daten genutzt wird, während der entgegengesetzten Datenübertragung nicht kompensiert wird und somit unerkannt bleiben könnte.

Nachfolgend werden Details und mögliche Ausgestaltungen der im Rahmen des hierin vorgeschlagenen Verfahrens durchzuführenden Datenübertragungen und anderer Verfahrensschritte erörtert.

Zunächst wird zumindest ein Konfigurationsparameter durch die Steuerung empfangen. Wie weiter unten mit Bezug auf verschiedene Ausführungsformen detaillierter dargelegt, können Konfigurationsparameter aus unterschiedlichen Datenquellen stammen und/oder der Steuerung über unterschiedliche Wege bereitgestellt werden.

Der empfangene Konfigurationsparameter wird dann an die Sicherheitseinrichtung übermittelt. Typischerweise existiert zwischen der Steuerung und der Sicherheitseinrichtung zumindest ein dedizierter Datenübertragungskanal, über den die beiden Komponenten Daten austauschen können. Ein Datenübertragungskanal definiert sich dabei aus einem Zusammenspiel aus einem physischen Datenübertragungsmedium wie beispielsweise einem Datenkabel oder einer Datenfunkstrecke einerseits und einem bei der Datenübertragung eingesetzten Datenprotokoll, welches angibt, in welcher Weise mit den Daten zu übermittelnde Informationen kodiert sein sollen. Beispielsweise kann eine Datenschnittstelle der Steuerung direkt mit einer Datenschnittstelle der Sicherheitseinrichtung über ein Datenkabel verkabelt sein. Die Verkabelung kann Teil eines Bussystems sein. Alternativ können die beiden Komponenten Daten drahtlos beispielsweise über eine Funkstrecke austauschen. Dabei können Massnahmen wie eine Datenverschlüsselung und/oder eine Authentifizierung der Kommunikationspartner etabliert werden, um eine Sicherheit der Datenübermittlung zu gewährleisten. Über den Datenübertragungskanal kann der Konfigurationsparameter beispielsweise als elektrisches Signal übermittelt werden. Das elektrische Signal kann beispielsweise einen Wert oder andere Eigenschaften des Konfigurationsparameters digital oder analog kodieren.

Nachdem die Sicherheitseinrichtung den Konfigurationsparameter erhalten hat, kann sie diesen oder einen mit diesem empfangenen Konfigurationsparameter korrespondierenden oder aus diesem empfangenen Konfigurationsparameter abgeleiteten Parameter als Konfiguriertparameter einspeichern. Hierdurch geht die Sicherheitseinrichtung in ihren konfiguriert-Zustand über, sodass sie anschliessend die von ihr zu kontrollierenden sicherheitsrelevanten Funktionen ordnungsgemäss kontrollieren kann.

Um nachfolgend überprüfen zu können, ob die Sicherheitseinrichtung mit einem korrekten Konfiguriertparameter konfiguriert wurde, werden anschliessend von der Sicherheitseinrichtung Daten, welche den Konfiguriertparameter angeben, zurück an die Steuerung übermittelt. Letztendlich soll der Konfiguriertparameter von der Steuerung an ein mobiles Datenverarbeitungsgerät weitergeleitet werden, von dem aus bzw. mit Hilfe dessen er mit einem Soll-Konfigurationsparameter verglichen werden kann, beispielsweise nachdem es in einer für einen Techniker wahrnehmbaren Weise ausgegeben wurde.

Hierzu soll jedoch nicht der weiter oben genannte Datenübertragungskanal, über den der Konfigurationsparameter von der Steuerung an die Sicherheitseinrichtung geschickt wurde, genutzt werden. Stattdessen soll ein weiterer Datenübertragungskanal für diesen Zweck eingesetzt werden. Dieser weitere Datenübertragungskanal kann zwar eventuell für eine Datenübermittlung von der Sicherheitseinrichtung zu der Steuerung dasselbe physische Datenübertragungsmedium, das heisst zum Beispiel dasselbe Datenkabel, nutzen, wie es zuvor bei der umgekehrt gerichteten Datenübermittlung von der Steuerung zu der Sicherheitseinrichtung genutzt wurde. Allerdings soll sich das hierbei eingesetzte Datenprotokoll, d.h. die Art und Weise, wie der Konfiguriertparameter für die Datenübermittlung kodiert wird, von dem Datenprotokoll bei der umgekehrt gerichteten Datenübermittlung unterscheiden.

Speziell sollen die Konfiguriertdaten eine Grafikinformation kodieren. Unter einer Grafikinformation wird hierbei eine Datenwiedergabe verstanden, bei der der Konfiguriertparameter in einer visuellen, für eine Maschine lesbaren Weise wiedergegeben wird. Beispielsweise kann ein Wert und/oder eine andere Eigenschaft des Konfiguriertparameters mithilfe eines Strichcodes, eines 2D-Codes (zweidimensionaler Code) oder ähnlichem wiedergegeben werden. Der 2D-Code kann auf unterschiedliche Weise, beispielsweise als ein QR-Code, ein Datamatrix-Code oder als ein ähnlicher Code ausgeführt sein.

Dabei soll die Grafikinformation den Konfiguriertparameter in eindeutiger Weise wiedergeben. D.h., eine Grafikinformation darf nur als ein einziger Konfiguriertparameter-Wert bzw. eine einzige Konfiguriertparameter-Eigenschaft interpretiert werden können, um Fehlinterpretationen oder Missverständnisse ausschliessen zu können.

Die auf diese Weise erstellte und an die Steuerung übermittelte Grafikinformation kann dann auf einem Display angezeigt werden. Das Display kann auch als Bildschirm oder Screen bezeichnet werden. Dieses Display ist mit der Steuerung verbunden. Beispielsweise kann das Display in ein die Steuerung aufnehmendes Gehäuse integriert sein. Alternativ kann das Display als separate Komponente mit der Steuerung verkabelt sein oder drahtlos Daten austauschen. Das Display kann von der Steuerung auch für andere Aufgaben nutzbar sein. Insbesondere kann das Display als Mensch-Maschine-Schnittstelle dienen, um beispielsweise von der Steuerung Informationen an eine Person wie beispielsweise einen die Aufzuganlage wartenden Techniker ausgeben zu können.

Das Display kann berührungsempfindlich sein, d.h. als Touchscreen ausgebildet sein, sodass es auch als Mensch-Maschine-Schnittstelle dienen kann, mithilfe derer Daten von einer Person an die Steuerung übermittelt werden können.

Von dem Display können anschliessend die Grafikinformationen ausgelesen werden. Dies soll insbesondere mithilfe eines mobilen, prozessorgesteuerten Datenverarbeitungsgeräts erfolgen. Das Datenverarbeitungsgerät kann beispielsweise ein intelligentes Telefon (z.B. Smartphone), ein tragbarer Computer (z.B. Laptop) oder ein ähnliches portables, mit einem Prozessor zur Datenverarbeitung ausgestattetes Gerät sein. Das Datenverarbeitungsgerät kann beispielsweise von einem autorisierten Techniker mitgeführt werden. Beispielsweise kann das Datenverarbeitungsgerät ein Smartphone des Technikers sein, auf dem eine spezielle Applikation (App) installiert wurde.

Eine Datenübertragung zwischen dem Datenverarbeitungsgerät und der Steuerung kann dabei zumindest in einer Variante eines Datenübertragungskanals dadurch realisiert werden, dass die von der Steuerung auf dem Display dargestellte Grafikinformation mithilfe des optischen Auslesesensors des Datenverarbeitungsgeräts ausgelesen und anschliessend in dem Datenverarbeitungsgerät verarbeitet wird. Der Auslesesensor kann dazu konfiguriert sein, optische, d.h. visuell erkennbare, Merkmale zu detektieren. Beispielsweise kann der Auslesesensor eine Kamera, ein Lichtsensor, ein Scanner oder Ähnliches sein.

Das Datenverarbeitungsgerät kann neben seinem Prozessor auch über einen Datenspeicher, in dem Daten gespeichert werden können, und/oder über Datenschnittstellen, über die Daten mit anderen Geräten ausgetauscht werden können, verfügen. Ferner kann das Datenverarbeitungsgerät eine Mensch-Maschine-Schnittstelle aufweisen, über die Daten von einer Person eingegeben und/oder Daten in einer für die Person wahrnehmbaren Weise ausgegeben werden können. Die Mensch-Maschine-Schnittstelle kann beispielsweise einen berührungsempfindlichen Bildschirm, einen Lautsprecher, ein Mikrofon und/oder eine Tastatur umfassen.

Nachdem die Grafikinformationen von dem Datenverarbeitungsgerät ausgelesen wurden, kann der durch sie wiedergegebene Konfiguriertparameter mit einem vorgegebenen Soll-Konfigurationsparameter verglichen werden. Wenn ein solcher Vergleich ergibt, dass beide Parameter innerhalb einer akzeptablen Toleranz ausreichend übereinstimmen, kann dies von der Steuerung als Indikator dafür verstanden werden, dass sicherheitsrelevante Funktionen der Personentransportanlage durchgeführt werden dürfen, da die Sicherheitseinrichtung korrekt in ihren konfiguriert-Zustand überführt bzw. konfiguriert wurde. Das Datenverarbeitungsgerät übermittelt das Ergebnis des Vergleichs anschliessend an die Steuerung.

Sollte jedoch keine ausreichende Übereinstimmung zwischen dem visuell ausgelesenen Konfiguriertparameter und dem Soll-Konfigurationsparameter erkannt werden, darf die Steuerung die Daten von der nicht-korrekt konfigurierten Sicherheitseinrichtung nicht nutzen, sodass hiervon beeinflusste sicherheitsrelevante Funktionen der Personentransportanlage nicht von der Steuerung angesteuert werden dürfen.

Die Steuerung ist damit derart ausgestaltet, dass sie die Funktionalitäten der Personentransportanlage abhängig davon steuert, ob eine ausreichende Übereinstimmung zwischen dem visuell ausgelesenen Konfiguriertparameter und dem Soll-Konfigurationsparameter erkannt wurde. Darunter soll hier verstanden werden, dass die Steuerung die Personentransportanlage nach Erkennen einer ausreichenden Übereinstimmung anders steuert als vor dem genannten Empfang. Die Steuerung kann beispielsweise vor Erkennen einer ausreichenden Übereinstimmung die Personentransportanlage so steuern, dass bewegliche Teile der Personentransportanlage, wie beispielsweise eine Aufzugkabine einer Aufzuganlage überhaupt nicht oder nur sehr langsam, also nur langsamer als in einem Normalbetrieb der Personentransportanlage bewegt werden. Erst nach Erkennen einer ausreichenden Übereinstimmung werden bewegliche Teil mit einer Normalgeschwindigkeit bewegt. Darüber hinaus sind weitere Ansteuerungen der Personentransportanlage in Abhängigkeit des genannten Erkennens einer ausreichenden Übereinstimmung denkbar.

Die Steuerung ist insbesondere so ausgestaltet, dass sie die Funktionalitäten der als eine Aufzuganlage ausgeführten Personentransportanlage so ansteuert, dass eine Aufzugkabine der Personentransportanlage erst dann in einem Aufzugschacht verlagert wird, nachdem eine ausreichende Übereinstimmung zwischen dem visuell ausgelesenen Konfiguriertparameter und dem Soll-Konfigurationsparameter wurde. Damit wird sichergestellt, dass die Aufzugkabine erst bewegt wird, nachdem die Sicherheitseinrichtung konfiguriert wurde. Dies ermöglicht einen besonders sicheren Betrieb der Aufzuganlage.

Die Steuerung kann insbesondere dazu ausgestaltet sein, vor dem genannten Erkennen einer ausreichenden Übereinstimmung zwischen dem visuell ausgelesenen Konfiguriertparameter und dem Soll-Konfigurationsparameter die Funktionalitäten der Personentransportanlage allenfalls in einem beschränkten Umfang anzusteuern und nach dem genannten Empfang die Funktionalitäten der Personentransportanlage in einem vollständigen Umfang anzusteuern. Der genannte beschränkte Umfang kann beispielsweise als ein Inbetriebnahme- oder Wartungsmodus und der genannte vollständige Umfang als ein Normalmodus bezeichnet werden.

Gemäss einer konkretisierten Ausführungsform kann das Datenverarbeitungsgerät den durch die ausgelesene Grafikinformation wiedergegebenen Konfiguriertparameter an eine Person ausgeben und bei Bestätigen einer Korrektheit des Konfiguriertparameters durch die Person ein versiegelt-Signal an die Steuerung übermitteln. Die Steuerung kann hierbei dazu ausgestaltet sein, vor dem Empfangen des versiegelt-Signals die Funktionalitäten der Personentransportanlage allenfalls in einem beschränkten Umfang anzusteuern und nach dem Empfangen des versiegelt-Signals die Funktionalitäten der Personentransportanlage in einem vollständigen Umfang anzusteuern.

Mit anderen Worten kann das Datenverarbeitungsgerät dazu genutzt werden, beispielsweise einem autorisierten Techniker zu ermöglichen, den von der Sicherheitseinrichtung an die Steuerung und weiter an das Datenverarbeitungsgerät übermittelten Konfiguriertparameter durch Vergleich mit dem Soll-Konfigurationsparameter auf Korrektheit zu überprüfen. Hierzu kann der Techniker die ihm von dem Datenverarbeitungsgerät ausgegebenen Informationen über den Konfiguriertparameter mit ihm zur Verfügung stehenden anderen Informationen, beispielsweise Informationen über Soll-Vorgaben, vergleichen. Es kann vorgesehen sein, dass die Aufzuganlage erst dann in ihrem vollständigen Funktionsumfang betrieben werden darf, wenn eine solche Überprüfung durch einen autorisierten Techniker stattgefunden hat. Bei herkömmlichen Aufzuganlagen kann hierzu vorgesehen sein, dass die Sicherheitseinrichtung, nachdem sie von dem Techniker überprüft wurde, versiegelt, d.h. beispielsweise mit einer Plombe versehen wird. Bei dem hier beschriebenen Ansatz kann ein Versiegeln elektronisch erfolgen, d.h., die Steuerung kann dazu ausgestaltet sein, den vollständigen Funktionsumfang der Aufzuganlage erst dann zuzulassen, wenn der von der Sicherheitseinrichtung eingespeicherte und anschliessend übermittelte Konfiguriertparameter von dem Techniker überprüft wurde und seine Korrektheit bestätigt wurde.

Der Techniker kann hierzu beispielsweise an dem mobilen Datenverarbeitungsgerät zur Bestätigung der Korrektheit eine Eingabe vornehmen, aufgrund derer dann das versiegelt-Signal an die Steuerung der Aufzuganlage übermittelt wird. Erst nach Erhalt dieses versiegelt-Signals geht die Steuerung von einem beschränkten Betriebsmodus, bei dem sicherheitsrelevante Funktionalitäten der Personentransportanlage allenfalls in einem beschränkten Umfang zugelassen werden, in einen normalen Betriebsmodus über, bei dem alle sicherheitsrelevanten Funktionalitäten der Personentransportanlage zugelassen und von der Steuerung kontrolliert werden.

Gemäss einer konkretisierten Ausführungsform kann die Steuerung das versiegelt-Signal an die Sicherheitseinrichtung übermitteln, wobei die Sicherheitseinrichtung dann nach dem Empfang des versiegelt-Signals in einen versiegelt-Zustand wechselt. Die Sicherheitseinrichtung übermittelt anschliessend ein quittiert-Signal an die Steuerung. Die Steuerung ist dazu vorgesehen, die Funktionalitäten der Personentransportanlage vor dem Empfangen des quittiert-Signal allenfalls in einem beschränkten Umfang anzusteuern und nach dem Empfangen des quittiert-Signals die Funktionalitäten der Personentransportanlage in einem vollständigen Umfang anzusteuern.

Sobald sich die Sicherheitseinrichtung im versiegelt-Zustand befindet, können geänderte Konfigurationsparameter nur unter erhöhten Sicherheitsbedingungen, beispielsweise mit Eingabe eines besonderen Autorisierungscodes in der Sicherheitseinrichtung eingespeichert werden. Damit können nicht autorisierte Änderungen der Konfigurationsparameter besonders wirkungsvoll verhindert werden, was einen besonders sicheren Betrieb der Personentransportanlage ermöglicht. Die Sicherheitseinrichtung ist insbesondere so ausgeführt, dass sie vor einem Wechsel in den versiegelt-Zustand einen Betrieb der Personentransportanlage nur mit eingeschränkten Funktionalitäten zulässt. Sie ist speziell so ausgeführt, dass sie vor einem Wechsel in den versiegelt-Zustand eine Verlagerung der Aufzugkabine im Aufzugschacht nicht oder nur in einem eingeschränkten Mass zulässt.

Gemäss einer Ausführungsform sollen die Konfiguriertdaten von der Steuerung vor dem Anzeigen auf dem Display nicht modifiziert werden.

Mit anderen Worten soll die Steuerung die Konfiguriertdaten, die sie von der Sicherheitseinrichtung empfängt, vorzugsweise in keiner Weise modifizieren oder verarbeiten, bevor sie diese an das Display weiterleitet. Stattdessen soll die Grafikinformation, welche von den Konfiguriertdaten kodiert wird, direkt und ohne vorab von der Steuerung modifiziert worden zu sein, auf dem Display dargestellt werden können.

Hierdurch soll insbesondere vermieden werden, dass es beispielsweise aufgrund systematischer Fehler, welche bei einer Datenverarbeitung innerhalb der Steuerung auftreten könnten, zu einer fehlerhaften Weitergabe der von der Steuerung empfangenen Grafikinformation an das Display bzw. zu einer fehlerhaften Darstellung der Grafikinformation auf dem Display kommen kann.

Gemäss einer weiter konkretisierten Ausführungsform kann die in den Konfiguriertdaten kodierte Grafikinformation für jedes einer Mehrzahl von Pixeln des Displays einen einzunehmenden Darstellungszustand definieren.

Anders ausgedrückt kann das Display eine Matrix aus einer Vielzahl von Pixeln aufweisen. Jedes der Pixel kann einzeln angesteuert werden. Beispielsweise kann an ein einzelnes Pixel eine variierbare elektrische Spannung angelegt werden. Je nach Art der Ansteuerung bzw. der angelegten Spannung kann das Pixel einen Darstellungszustand einnehmen, d.h., es kann beispielsweise einen von der Ansteuerung abhängigen Helligkeitsgrad und/oder eine von der Ansteuerung abhängige Farbe einnehmen. Gegebenenfalls kann das Display über eine eigene Steuerelektronik verfügen, welche Eingangssignale beispielsweise in Form von Grafikinformationen geeignet in Steuersignale für jedes der Mehrzahl von Pixeln umsetzt.

Die von der Sicherheitseinrichtung an die Steuerung übermittelten Konfiguriertdaten können in diesem Fall eine Grafikinformation bereits derart kodieren, dass diese direkt von dem Display dargestellt werden kann, d.h., ohne dass die Steuerung diese Daten zwischendurch verarbeiten müsste. Insbesondere können die Konfiguriertdaten Grafikinformation in einer Weise kodieren, anhand derer die Steuerelektronik des Displays bereits eindeutig umsetzen kann, in welchen Darstellungszustand jedes der Pixel des Displays angesteuert werden soll.

Hierdurch können mögliche Fehlerquellen bei der Datenübermittlung zwischen der Sicherheitseinrichtung einerseits und letztendlich dem mobilen Datenverarbeitungsgerät, in dem der Vergleich des übermittelten Konfiguriertparameters mit dem Soll-Konfigurationsparameter stattfinden soll, andererseits minimiert werden.

Gemäss einer Ausführungsform können von der Sicherheitseinrichtung nacheinander mehrere Konfiguriertdaten an die Steuerung übermitteln werden. Jede der mehreren Konfiguriertdaten kann hierbei eine andere Grafikinformation kodieren. Jede der mehreren Grafikinformationen wird dann auf dem mit der Steuerung verbundenen Display angezeigt. Jede der Grafikinformationen gibt hierbei den Konfiguriertparameter in visueller, maschinenlesbarer Weise eindeutig wieder.

Mit anderen Worten kann die Sicherheitseinrichtung die Information darüber, mit welchem Konfigurationsparameter sie konfiguriert wurde, nicht nur mithilfe eines einzelnen Satzes von Konfiguriertdaten an die Steuerung und dann weiter an das mobile Datenverarbeitungsgerät übermitteln. Stattdessen können mehrere Konfiguriertdaten von der Sicherheitseinrichtung übermittelt werden. Jede dieser Konfiguriertdaten kann zwar einen selben Wert oder eine selbe Eigenschaft des zur Konfiguration der Sicherheitseinrichtung eingespeicherten Konfigurationsparameters wiedergeben, hierzu jedoch diese Informationen jeweils in einer anderen Art und Weise als Grafikinformation kodieren. Anders ausgedrückt kann beispielsweise ein und derselbe Wert eines Konfigurationsparameters mit unterschiedlichen Strichcodes oder 2D-Codes wiedergegeben werden. Diese verschiedenen Grafikinformationen können dann auf dem Display angezeigt werden.

Prinzipiell können die verschiedenen Grafikinformationen gleichzeitig in verschiedenen Bereichen des Displays angezeigt werden. Allerdings sind die für Personentransportanlagen typischerweise eingesetzten Displays relativ klein und verfügen über eine Matrix mit relativ wenigen Pixeln. Daher kann es bevorzugt sein, die verschiedenen Grafikinformationen sequenziell nacheinander auf dem Display anzuzeigen.

Durch das Anzeigen des Konfiguriertparameters unter Verwendung mehrerer verschiedener Grafikinformationen kann unter anderem vermieden werden, dass es aufgrund von Pixelfehlern in dem zur Darstellung eingesetzten Display zu einer fehlerhaften Übermittlung des Konfiguriertparameters zwischen der Steuerung und dem mobilen Datenverarbeitungsgerät kommt. Aufgrund von Pixelfehlern können einzelne Pixel des Displays eventuell einen in der Grafikinformation definierten Darstellungszustand nicht korrekt einnehmen. Ein falsch eingenommener Darstellungszustand kann dazu führen, dass die von dem Auslesesensor des mobilen Datenverarbeitungsgeräts ausgelesene Grafikinformation nicht korrekt der von der Sicherheitseinrichtung erstellten Grafikinformation entspricht und somit fehlerhafte Daten zwischen den beiden Komponenten übermittelt werden. Indem jedoch der Konfiguriertparameter mit mehreren unterschiedlichen Grafikinformationen übermittelt wird, kann eine solche durch Pixelfehler bewirkte fehlerhafte Datenübermittlung erkannt werden. Gegebenenfalls können beispielsweise entsprechende Fehlermeldungen an dem mobilen Datenverarbeitungsgerät ausgegeben werden und/oder Fehlerkorrekturmassnahmen vorgenommen werden.

Gemäss einer Ausführungsform können mehrere, jeweils eine Teilinformation einer Grafikinformation kodierende Teilinformationen auf dem mit der Steuerung verbundenen Display sequenziell nacheinander angezeigt werden. Eine Summe der Teilinformationen gibt hierbei den Konfiguriertparameter in visueller, maschinenlesbarer Weise eindeutig wieder. Die Konfiguriertdatenpakete können von der Sicherheitseinrichtung nacheinander an die Steuerung übermitteln werden. Alternativ ist es auch möglich, dass die Steuerung den von der Sicherheitseinrichtung empfangenen Konfiguriertparameter in die einzelnen Konfiguriertdatenpakete aufteilt.

Wie bereits weiter oben angedeutet, kann ein der Steuerung zur Verfügung stehendes Display nur über eine relativ kleine Matrix von Pixeln verfügen. Aufgrund der geringen Anzahl von darin zur Verfügung stehender Pixel kann es schwierig oder sogar unmöglich sein, einen gesamten Satz von zu übermittelnden Konfiguriertdaten mithilfe einer einzigen Grafikinformation gleichzeitig auf dem Display darzustellen. Um den gesamten Datensatz dennoch darstellen zu können, kann dieser in mehrere Datenpakete unterteilt werden. Jedes dieser Datenpakete kann einen Teil der insgesamt zu übermittelnden Grafikinformation kodieren. Die mehreren Teilinformationen der Grafikinformation können dann sukzessive auf dem Display angezeigt werden und von dem Auslesesensor des mobilen Datenverarbeitungsgeräts ausgelesen werden. Die Teilinformationen können dabei beispielsweise als mehrere nacheinander darzustellende Standbilder auf dem Display angezeigt werden. Alternativ können die Teilinformationen auch sukzessive durch das Display durchlaufend dargestellt werden. Sobald das Datenverarbeitungsgerät alle Teilinformationen ausgelesen hat, kann es aus der Summe dieser Teilinformationen auf die gesamte Grafikinformation und daraus auf den zu übermittelnden Konfiguriertparameter rückschliessen.

Gemäss einer Ausführungsform kann die Steuerung den Konfigurationsparameter aufgrund einer von einer Person durchzuführenden manuellen Eingabe an einer Mensch-Maschine-Schnittstelle empfangen.

Anders ausgedrückt kann der von der Steuerung zu empfangende Konfigurationsparameter dadurch erhalten werden, dass eine Person wie beispielsweise ein autorisierter Techniker diesen Konfigurationsparameter an einer Mensch-Maschine-Schnittstelle eingibt. Eine solche Mensch-Maschine-Schnittstelle kann integraler Teil der Steuerung sein. Alternativ kann die Mensch-Maschine-Schnittstelle als separates Gerät vorgesehen sein und beispielsweise temporär oder permanent mit der Schnittstelle gekoppelt werden.

Die Mensch-Maschine-Schnittstelle kann über ein Eingabegerät verfügen, über das die Person Daten, welche den Konfigurationsparameter wiedergeben, eingeben kann. Beispielsweise kann die Mensch-Maschine-Schnittstelle hierfür über eine Tastatur, einen berührungsempfindlichen Bildschirm oder Ähnliches verfügen. Ausserdem kann die Mensch-Maschine-Schnittstelle über ein Ausgabegerät verfügen, um Daten in einer für die Person wahrnehmbaren Weise ausgeben zu können. Hierfür kann beispielsweise ein Bildschirm, ein Lautsprecher oder Ähnliches dienen. Beispielsweise kann das oben beschriebene Display, welches die Grafikinformation anzeigt als die genannte Mensch-Maschine-Schnittstelle dienen.

Im Rahmen eines Konfigurationsvorgangs kann somit die Person den Konfigurationsparameter über die Mensch-Maschine-Schnittstelle an die Steuerung übermitteln.

Gemäss einer Ausführungsform kann die Steuerung den Konfigurationsparameter von einem mobilen, prozessorgesteuerten Datenverarbeitungsgerät empfangen, welches temporär zum Datenaustausch mit der Steuerung koppelbar ist.

Mit anderen Worten kann die Steuerung zumindest temporär mit einem mobilen, prozessorgesteuerten Datenverarbeitungsgerät gekoppelt werden und über dieses Konfigurationsparameter empfangen.

Das Datenverarbeitungsgerät kann nach seiner Kopplung mit der Steuerung als Mensch-Maschine-Schnittstelle für die Steuerung dienen. Beispielsweise können Daten, welche den Konfigurationsparameter wiedergeben, von einer Person an dem Datenverarbeitungsgerät eingegeben werden, beispielsweise mittels dessen Tastatur oder dessen berührungsempfindlichem Bildschirm. Diese Daten können dann an die Steuerung weitergeleitet werden.

Alternativ oder ergänzend kann das Datenverarbeitungsgerät dazu dienen, Daten, welche den Konfigurationsparameter wiedergeben, beispielsweise aus einer entfernten Datenbank abzurufen und diese dann an die Steuerung weiterzuleiten.

Alternativ oder ergänzend kann gemäss einer Ausführungsform die Steuerung den Konfigurationsparameter durch Abrufen von Daten von einer entfernt angeordneten Datenbank empfangen.

Mit anderen Worten kann einer der unabhängig erstellten Parameter dadurch erhalten werden, dass er aus einer Datenbank abgerufen wird. Die Datenbank kann dabei entfernt von der Steuerung und insbesondere auch entfernt von der gesamten Personentransportanlage, beispielsweise auf einem Server oder in einer Datenwolke ("Cloud"), gespeichert sein. Die Steuerung oder ein mit ihr kommunizierendes Gerät kann für eine Datenübertragung mit dieser Datenbank verbunden sein, beispielsweise durch drahtgebundene oder drahtlose Datenübermittlung.

Gemäss einer konkretisierten Ausführungsform können hierbei in der Datenbank Daten abrufbar sein, welche bei einem Konzeptionierungsvorgang und/oder einer Beauftragung der Personentransportanlage erstellt wurden und welche den Konfigurationsparameter beinhalten oder aus welchen der Konfigurationsparameter ableitbar ist.

Anders ausgedrückt kann der von der Steuerung zu empfangende Konfigurationsparameter basierend auf Daten erstellt sein, die zuvor bei einer Konzeptionierung der Personentransportanlage bzw. einer Beauftragung der Personentransportanlage erstellt worden sind. Bei einer solchen Konzeptionierung bzw. Beauftragung werden regelmässig auch die in der Personentransportanlage zu verbauenden Sicherheitseinrichtungen ausgewählt und hinsichtlich ihrer Konfiguration geplant. Dementsprechend können sich in den dabei erstellten Daten detaillierte Informationen über eine Soll-Konfigurierung der einzelnen Sicherheitseinrichtungen der Personentransportanlage finden lassen. Diese Daten werden typischerweise in Datenbanken zum Beispiel bei einem Hersteller der Personentransportanlage und/oder der Sicherheitseinrichtungen gespeichert und können somit bei Bedarf von der Steuerung abgerufen werden.

Gemäss einer weiteren Ausführungsform kann die Steuerung den Konfigurationsparameter von einem Datenspeicher empfangen, welcher zum Datenaustausch mit der Steuerung gekoppelt ist.

Im Gegensatz zu dem zuvor beschriebenen Datenverarbeitungsgerät braucht der Datenspeicher dabei selbst keine Fähigkeit zur Datenverarbeitung besitzen, d.h., er benötigt keinen eigenen Prozessor. Stattdessen kann der Datenspeicher Daten lediglich speichern und bei Bedarf der Steuerung zum Abruf zur Verfügung stellen. Im Gegensatz zu dem Datenverarbeitungsgerät verfügt der Datenspeicher meist auch über keine eigene Energieversorgung. Der Datenspeicher kann ein flüchtiger oder nicht-flüchtiger Speicher sein. Beispielsweise kann der Datenspeicher ein Flashspeicher, z.B. in Form einer SIM-Karte oder SD-Karte, sein.

Die auf dem Datenspeicher gespeicherten Daten können Konfigurationsparameter wiedergeben. Dabei können diese Daten unabhängig von Konfigurationsparameterwiedergebenden Daten erstellt worden sein, die der Steuerung über andere Kanäle bereitgestellt werden. Beispielsweise können die in dem Datenspeicher abgelegten Daten von einem Hersteller der Sicherheitseinrichtung oder einem Hersteller der Steuerung vorab ermittelt und abgespeichert worden sein.

Nachdem die Sicherheitseinrichtung den ihr von der Steuerung übermittelten Konfigurationsparameter erhalten und darauf basierend den Konfiguriertparameter eingespeichert hat, kann die Sicherheitseinrichtung als Bestätigung für dieses Einspeichern des Konfiguriertparameters und zum Überprüfen des Konfiguriertparameters den Konfiguriertparameter an die Steuerung zurück übermitteln, woraufhin die Steuerung ihn weiter an das mobile Datenverarbeitungsgerät leitet. Der zurück übermittelte Konfiguriertparameter kann dann analysiert werden, um beispielsweise zu erkennen, ob er vorbestimmten Soll-Vorgaben entspricht. Dies kann beispielsweise innerhalb bzw. mit Hilfe des mit der Steuerung temporär gekoppelten mobilen Datenverarbeitungsgeräts erfolgen.

Das Datenverarbeitungsgerät kann hierzu beispielsweise als Mensch-Maschine-Schnittstelle dienen, um z.B. den übermittelten Konfiguriertparameter in einer für den Techniker wahrnehmbaren Weise auszugeben. Der Techniker kann den Konfiguriertparameter dann mit dem ihm bekannten Soll-Konfigurationsparameter vergleichen. Alternativ kann das Datenverarbeitungsgerät seine Datenkommunikationsschnittstellen nutzen, um den empfangenen Konfiguriertparameter beispielsweise an externe Geräte wie zum Beispiel eine Überwachungseinrichtung zum Überwachen von Funktionalitäten der Aufzuganlage zu übermitteln. Dort kann der Konfiguriertparameter dann mit dem dort bekannten Soll-Konfigurationsparameter verglichen werden.

Der Konfigurationsparameter wird insbesondere zusammen mit einer den Konfigurationsparameter charakterisierenden Checksumme von der Steuerung an die Sicherheitseinrichtung übermittelt.

Anders ausgedrückt wird der Konfigurationsparameter vorzugsweise nicht als alleinige Daten zwischen der Steuerung und der Sicherheitseinrichtung übertragen, sondern die den Konfigurationsparameter wiedergebenden Daten werden durch Daten, welche eine den Konfigurationsparameter charakterisierende Checksumme wiedergeben, ergänzt.

Eine solche Checksumme kann im Rahmen einer zyklischen Redundanzprüfung eingesetzt werden und wird daher teilweise auch als CRC (cyclic redundant check) bezeichnet. Die zyklische Redundanzprüfung ist ein Verfahren, bei dem ein Prüfwert für Daten bestimmt wird, um Fehler bei einer Übertragung oder Speicherung der Daten erkennen zu können. Im Idealfall können bei dem Verfahren sogar empfangene Daten selbstständig korrigiert werden, um eine erneute Übertragung zu vermeiden. Vor der Datenübertragung bzw. Datenspeicherung wird dabei beispielsweise für einen Datenblock von Nutzdaten eine zusätzliche Redundanz in Form eines sogenannten CRC-Werts angefügt. Der CRC-Wert wirkt als Checksumme und ist ein nach einem bestimmten Verfahren berechneter Prüfwert, mit dessen Hilfe während der Speicherung bzw. Übertragung eventuell aufgetretene Fehler erkannt werden können. Dementsprechend kann durch das Beifügen der den Konfigurationsparameter charakterisierenden Checksumme ein Risiko, dass bei der Übertragung des Konfigurationsparameters von der Steuerung an die Sicherheitseinrichtung unerkannt Fehler auftreten, minimiert werden.

Die Steuerung kann hierbei dazu konzipiert sein, mit verschiedenen Aktoren und/oder Sensoren innerhalb der Personentransportanlage Signale bzw. Daten auszutauschen. Insbesondere kann die Steuerung einen Betrieb einer Antriebsmaschine der Personentransportanlage steuern. Die Steuerung kann gegebenenfalls auch Eingaben von verschiedenen Mensch-Maschine-Schnittstellen annehmen, um darauf basierend den Betrieb der Personentransportanlage zu steuern, oder Informationen betreffend einen aktuellen Zustand der Personentransportanlage über Mensch-Maschine-Schnittstellen ausgeben. Beispielsweise können solche Mensch-Maschine-Schnittstellen Knöpfe, Taster, Sensoren, Bildschirme, Lautsprecher und/oder Ähnliches an Bedienpaneelen einer Aufzuganlage umfassen. Die Steuerung kann beispielsweise einzelne, miteinander kommunizierende Module aufweisen, wobei beispielsweise ein Modul sicherheitsrelevante Aufgaben wahrnimmt und ein anderes Modul die Mensch-Maschine-Schnittstellen bedient und die Antriebsmaschine ansteuert.

Die Sicherheitseinrichtung kann dazu konzipiert sein, eine sicherheitsrelevante Funktion innerhalb der Personentransportanlage zu kontrollieren. Hierzu kann die Sicherheitseinrichtung über einen oder mehrere Sensoren verfügen, um physikalische Grössen, welche mit der sicherheitsrelevanten Funktion korrelieren, detektieren zu können. Eventuell kann die Sicherheitseinrichtung auch über einen oder mehrere Aktuatoren verfügen, mit denen solche physikalischen Grössen beeinflusst werden können.

Beispielsweise können Sicherheitseinrichtungen dazu konzipiert sein, einen aktuellen Öffnungszustand einer Aufzugtür zu detektieren, eine aktuelle Verfahrgeschwindigkeit einer Aufzugkabine zu messen, einen aktuellen Ort der Aufzugkabine innerhalb eines Aufzugschachts zu ermitteln, eine aktuell auf die Aufzugkabine wirkende Last oder Beschleunigung zu erkennen oder Ähnliches.

Durch Einspeichern des Konfiguriertparameters kann die Sicherheitseinrichtung dabei an Eigenschaften der Personentransportanlage und/oder an in der Personentransportanlage vorherrschende Bedingungen angepasst werden.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.

Fig. 1 zeigt eine Aufzuganlage gemäss einer Ausführungsform der vorliegenden Erfindung.

Fig. 2 zeigt ein Diagramm zur Veranschaulichung von Datenübertragungen und Datenverarbeitungen im Rahmen eines Verfahrens gemäss einer Ausführungsform der vorliegenden Erfindung.

Die Figuren sind lediglich schematisch und nicht massstabsgetreu. Gleiche Bezugszeichen bezeichnen in den verschiedenen Figuren gleiche oder gleichwirkende Merkmale.

Fig. 1 zeigt ein sehr grobes Schema einer Personentransportanlage 1 in Form einer Aufzuganlage. Eine Aufzugkabine 5 ist in einem Aufzugschacht 3 angeordnet und wird von seilartigen Tragmitteln 9 gehalten. Eine Antriebsmaschine 7 kann die seilartigen Tragmittel 9 bewegen und damit die Aufzugkabine 5 vertikal verlagern. Die Antriebsmaschine 7 wird von einer Steuerung 11 gesteuert. Die Steuerung 11 kann beispielsweise einzelne, miteinander kommunizierende Module aufweisen, wobei beispielsweise ein Modul sicherheitsrelevante Aufgaben wahrnimmt und ein anderes Modul eine Mensch-Maschine-Schnittstelle bedient und die Antriebsmaschine 7 ansteuert. An einem Stockwerk ist eine Aufzugtür 13 vorgesehen. Ein aktueller Schliesszustand der Aufzugtür 13 wird mit einer Sicherheitseinrichtung 17 in Form eines Türschalters 15 überwacht. In der Personentransportanlage 1 können noch mehrere weitere Sicherheitseinrichtungen 17 vorgesehen sein, um zum Beispiel Schliesszustände weiterer Aufzugtüren 13 oder auch andere Funktionalitäten zu kontrollieren.

Ein Techniker 23 kann die Personentransportanlage 1 besuchen, um mit seinem Smartphone 19 als mobilem Datenverarbeitungsgerät 21 die Personentransportanlage 1 und insbesondere deren Sicherheitseinrichtung 17 zu konfigurieren. Dies kann beispielsweise direkt nach Fertigstellung der Personentransportanlage 1 oder auch im Rahmen einer Wartung derselben erfolgen.

Mit Bezug auf Fig. 2 wird eine mögliche Ausgestaltung eines solchen Vorgangs zum Konfigurieren der Sicherheitseinrichtung 17 beschrieben.

Zunächst empfängt die Steuerung 11 einen Konfigurationsparameter 41. Der Konfigurationsparameter 41 gibt eine angestrebte Soll-Konfiguration der zu konfigurierenden Sicherheitseinrichtung 17 an.

Im dargestellten Beispiel wird der Konfigurationsparameter 41 vom mobilen, prozessorgesteuerten Datenverarbeitungsgerät 21 an die Steuerung 11 übermittelt. Das Datenverarbeitungsgerät 21 kann das Smartphone 19 des Technikers 23 sein, auf dem eine geeignete Applikation (App) abläuft. Der Konfigurationsparameter 41 kann beispielsweise von dem Techniker 23 über eine Mensch-Maschine-Schnittstelle 27 des Smartphones 19 eingegeben werden. Die Mensch-Maschine-Schnittstelle 27 kann beispielsweise ein berührungsempfindlicher Bildschirm 25 oder eine Tastatur sein. Alternativ kann der Konfigurationsparameter 41 auch mithilfe eines Datenkommunikationsmoduls 29 des Smartphones 19 aus einer externen Quelle wie beispielsweise einer in einer Datenwolke 35 vorgehaltenen externen Datenbank 37 abgerufen werden. In der Datenbank 37 können beispielsweise Konfigurationsdaten gespeichert sein, die während eines Konzeptionierungsvorgangs oder bei einer Beauftragung der Personentransportanlage 1 erstellt worden sind. Der Konfigurationsparameter 41 kann dann beispielsweise ebenfalls mithilfe des Datenkommunikationsmoduls 29 an die Steuerung 11 bzw. deren Datenkommunikationsmodul 31 übertragen werden. Beispielsweise kann die Datenübertragung drahtlos erfolgen.

Alternativ kann der Kommunikationsparameter 41 von einem Datenspeicher 39 bereitgestellt werden, der zum Datenaustausch mit der Steuerung 11 gekoppelt ist. Dieser Datenspeicher 39 kann beispielsweise ein Flashspeicher sein, auf dem Konfigurationsdaten für alle Sicherheitseinrichtungen 17 der Personentransportanlage 1 gespeichert sind.

Von der Steuerung 11 wird dann der Konfigurationsparameter 41 weiter an die Sicherheitseinrichtung 17 bzw. an deren Datenkommunikationsmodul 33 übermittelt. In der Sicherheitseinrichtung 17 wird daraufhin ein Konfiguriertparameter 43 basierend auf dem empfangenen Konfigurationsparameter 41 eingespeichert, um auf diese Weise die Sicherheitseinrichtung 17 in ihren konfiguriert-Zustand zu überführen.

Anschliessend werden in der Sicherheitseinrichtung 17 basierend auf dem Konfiguriertparameter 43 Konfiguriertdaten 47 erzeugt. Diese Konfiguriertdaten 47 kodieren eine Grafikinformation 49, welche den Konfiguriertparameter 43 in einer visuell darstellbaren und maschinenlesbaren Weise eindeutig wiedergibt. Die Grafikinformation 49 gibt dabei für jedes Pixel 61 eines Displays, auf dem die Grafikinformation 49 dargestellt werden soll, einen von dem Pixel 61 einzunehmenden Darstellungszustand an.

Die Konfiguriertdaten 47 werden dann von der Sicherheitseinrichtung 17 zurück an die Steuerung 11 übermittelt und von dieser aus dann weiter an das Datenverarbeitungsgerät 21 geleitet. Hierbei wird ein anderer Datenübertragungskanal eingesetzt als bei der vorangehenden Datenübermittlung von dem Datenverarbeitungsgerät 21 über die Steuerung 11 hin zur Sicherheitseinrichtung 17.

Die Steuerung 11 verfügt hierzu über ein kleines Display 51, beispielsweise in Form eines LCD-Displays, insbesondere in Form eines Matrixdisplays. Gegebenenfalls kann das Display 51 auch extern vorgehalten sein und die Steuerung 11 mit diesem externen Display 51 verbunden sein. Das Display 51 kann von der Steuerung 11 während des normalen Betriebs der Aufzuganlage 1 beispielsweise dazu eingesetzt werden, einen aktuellen Funktionsstatus der Aufzuganlage 1 bzw. von Komponenten der Aufzuganlage 1 anzuzeigen.

Im Rahmen des hierin beschriebenen Konfigurationsverfahrens kann die Steuerung 11 das Display 51 dazu nutzen, um die von der Sicherheitseinrichtung 17 erhaltene Grafikinformation 49 auf dem Display 51 darzustellen. Die Grafikinformation 49 definiert dabei für jedes der Pixel 61 des Displays 51 dessen einzunehmenden Darstellungszustand. Die beispielsweise ähnlich einem Strichcode oder einem 2D-Code dargestellte Grafikinformation 49 (in Fig. 2 grob schematisch als Draufsicht auf einen 2D-Code dargestellt) kann dann von einem optischen Auslesesensor 53 des mobilen Datenverarbeitungsgeräts 21 erkannt und ausgelesen werden. Der Auslesesensor 53 kann beispielsweise eine Kamera 55 des als Datenverarbeitungsgerät 21 wirkenden Smartphones 19 sein.

Falls das Display 51 nur relativ wenige Pixel 61 aufweist, kann die gesamte Grafikinformation 49 auch in mehrere Teilinformationen 63 aufgeteilt werden (wie ebenfalls in Fig. 2 als Alternative dargestellt). Die verschiedenen visuell darzustellenden Teilinformationen 63 werden dabei von mehreren Konfiguriertdatenpaketen 65 wiedergegeben, die in Summe den Konfiguriertparameter 43 wiedergeben. Jede der Teilinformationen 63 gibt für jedes der wenigen Pixel 61 dessen Darstellungszustand an. Die Konfiguriertdatenpakete 65 können von der Sicherheitseinrichtung 17 nacheinander an die Steuerung 11 übermitteln werden (nicht dargestellt). Alternativ kann die Steuerung 11 den von der Sicherheitseinrichtung 17 empfangenen Konfiguriertparameter in die einzelnen Konfiguriertdatenpakete aufteilen. Die mehreren Teilinformationen 63 werden dabei zeitlich nacheinander auf dem Display 51 angezeigt. Der Auslesesensor 53 des Datenverarbeitungsgeräts 21 kann diese Teilinformationen 63 dann sukzessive auslesen und aus ihrer Summe den Konfiguriertparameter 43 ermitteln.

In einer weiteren optionalen Ausgestaltung kann der Konfiguriertparameter 43 durch eine Mehrzahl unterschiedlicher Konfiguriertdaten 47 wiedergegeben werden. Jede dieser Konfiguriertdaten 47 kodiert den Konfiguriertparameter 43 mit einer anderen Grafikinformation 49. Die verschiedenen Grafikinformationen 49 können dann vorzugsweise nacheinander auf dem Display 51 dargestellt werden und von dem Auslesesensor 53 ausgelesen werden. Sollten auf dem Display 51 fehlerhafte Pixel 61 existieren, könnten diese die Übermittlung einzelner dieser Grafikinformationen 49 zwar stören. Eine Wahrscheinlichkeit, dass solche Pixelfehler alle nacheinander übermittelten Grafikinformationen 49 verfälschen, ist jedoch gering. Dementsprechend kann durch Analyse der verschiedenen Grafikinformationen 49 auch bei Vorliegen von Pixelfehlern eine sichere visuelle Übermittlung der Konfiguriertdaten 47 erreicht werden.

Die auf diese Weise von der Steuerung 11 auf optischem Wege an das Datenverarbeitungsgerät 21 übermittelten Konfiguriertdaten 47 bzw. der von ihnen wiedergegebene Konfiguriertparameter 43 kann anschliessend mit einem Soll-Konfigurationsparameter 59 verglichen werden.

Hierzu kann anhand der Konfiguriertdaten 47 der Konfiguriertparameter 43 beispielsweise auf dem Bildschirm 25 des Smartphones 19 dem Techniker 23 dargestellt werden. Der Techniker 23 kann den Soll-Konfigurationsparameter 59 kennen und überprüfen, ob der Konfiguriertparameter 43 innerhalb akzeptabler Toleranzen mit dem Soll-Konfigurationsparameter 59 übereinstimmt. Alternativ kann beispielsweise der Soll-Konfigurationsparameter 59 auch in dem Smartphone 19 abgespeichert oder von dem Smartphone 19 beispielsweise aus der Datenbank 37 abgerufen werden und ebenfalls auf dem Bildschirm 25 dargestellt werden. Der Techniker 23 kann dann den Konfiguriertparameter 43 noch einfacher mit dem Soll-Konfigurationsparameter 59 vergleichen.

Bei hinreichender Übereinstimmung beider Parameter 43, 59 kann der Techniker 43 beispielsweise durch Betätigen eines Bedienfeldes auf dem als Mensch-Maschine-Schnittstelle 27 ausgebildeten berührungsempfindlichen Bildschirm 25 eine Freigabe erteilen, welche an die Steuerung 11 übermittelt wird. Die Freigabe kann als ein Ergebnis des Vergleichs der beiden Parameter 43, 59 angesehen werden. In Reaktion auf diese Freigabe kann das Datenverarbeitungsgerät 21 ein versiegelt-Signal 57 an die Steuerung 11 schicken. Erst wenn die Steuerung 11 ein solches versiegelt-Signal 57 erhält, kann sie sicher davon ausgehen, dass die Sicherheitseinrichtung 17 korrekt konfiguriert wurde und kann dann in einem Normalmodus einen vollständigen Umfang an Funktionalitäten der Personentransportanlage 1 ansteuern. Vor Erhalt des versiegelt-Signals 57 kann die Steuerung 11 hingegen lediglich in einem eingeschränkten Modus betrieben werden, in dem Funktionalitäten der Personentransportanlage 1 allenfalls beschränkt zur Verfügung stehen.

Statt direkt nach dem Erhalt des versiegelt-Signals 57 vom Datenverarbeitungsgerät 21 in den Normalmodus überzugehen, kann die Steuerung 11 das versiegelt-Signal 57 an die Sicherheitseinrichtung 17 übermitteln. Die Sicherheitseinrichtung 17 wechselt dann nach dem Empfang des versiegelt-Signals 57 in einen versiegelt-Zustand und übermittelt ein quittiert-Signal 58 an die Steuerung 11. Die Steuerung 11 geht erst nach Empfang des quittiert-Signals 58 von der Sicherheitseinrichtung 17 in den Normalmodus über.

Um eine Integrität der Daten, welche den Konfigurationsparameter 41 wiedergeben, und/oder der Konfiguriertdaten 47 zu gewährleisten, können zusammen mit diesen Daten bei der Übermittlung zwischen den verschiedenen Geräten, d.h. zwischen dem Datenverarbeitungsgerät 21 und der Steuerung 11 einerseits oder zwischen der Steuerung 11 und der Sicherheitseinrichtung 17 andererseits, zusätzlich Checksummen 45 übermittelt werden, welche den Konfigurationsparameter 41 bzw. zugehörige Konfiguriertdaten 47 charakterisieren. Solche Checksummen 45 können vorab als CRC-Werte bestimmt worden sein.

Bei dem vorangehend dargestellten Beispiel wurde der Konfigurationsparameter 41 von dem mobilen Datenverarbeitungsgerät 21 ermittelt und an die Steuerung 11 übermittelt. Beispielsweise kann das Datenverarbeitungsgerät 21 eine Eingabe von dem Techniker 23 an dessen Bildschirm 25 als Konfigurationsparameter 41 erfassen oder aus der Datenbank 37 abgerufene Daten als Konfigurationsparameter 41 ermitteln. Alternativ kann der Konfigurationsparameter 41 aus dem direkt an der Steuerung 11 vorgesehenen Datenspeicher 39 ausgelesen werden. Als weitere Alternative ist auch vorstellbar, den Konfigurationsparameter 41 direkt von der Steuerung 11 ermitteln zu lassen, indem sie beispielsweise einerseits Daten aus einer Datenbank 37 über das in der Steuerung 11 integrierte Datenkommunikationsmodul 31 abruft und als Konfigurationsparameter 41 empfängt.

Insbesondere ist es mithilfe des hierin vorgeschlagenen Verfahrens möglich, eine Konfiguration der Sicherheitseinrichtung 17 durchzuführen, ohne dass der Techniker 23 zwingend Konfigurationsdaten manuell in eine Mensch-Maschine-Schnittstelle eingeben müsste. Beispielsweise kann in dem Datenverarbeitungsgerät 21 der Konfigurationsparameter 41, der automatisiert aus der Datenbank 37 ausgelesen wurden, mit dem von der Sicherheitseinrichtung 17 rückübermittelten Konfiguriertparameter 43 automatisiert verglichen werden. Bei ausreichender Übereinstimmung beider Parameter 41, 43 kann das versiegelt-Signal 57 an die Steuerung 11 übermittelt werden. Eventuell kann vor der Übermittlung des versiegelt-Signals 57 noch eine Freigabe durch den autorisierten Techniker 23, beispielsweise durch Betätigen eines Bedienfeldes auf dem Bildschirm 25 des Smartphones 19, eingefordert werden.

Schon bereits beim Einspeichern des Konfiguriertparameters 43 kann die Sicherheitseinrichtung 17 in ihren konfiguriert-Zustand und somit zumindest in einen Teilbetrieb übergehen, in dem ihre Funktionalitäten zumindest in beschränktem Umfang zur Verfügung stehen bzw. in dem Funktionalitäten der gesamten Personentransportanlage 1 beschränkt bereitgestellt werden. Im Teilbetrieb kann beispielsweise eine Geschwindigkeit, mit der die Aufzugkabine 5 verlagert werden darf, limitiert sein oder Fahrten der Aufzugkabine 5 nur nach vorheriger zusätzlicher Bestätigung durchgeführt werden. Zu einem späteren Zeitpunkt kann dann beispielsweise der eingespeicherte Konfiguriertparameter 43 von einem Techniker 23 nach Übermittlung auf dessen Smartphone 19 überprüft werden und bei Korrektheit das versiegelte-Signal 57 an die Steuerung 11 übermittelt werden, woraufhin diese dann in den Vollbetrieb übergehen kann.

Insgesamt kann mit dem hierin beschriebenen Ansatz eine höhere Zuverlässigkeit beim Konfigurieren der Personentransportanlage 1 und damit eine erhöhte Sicherheit für die Personentransportanlage 1 erreicht werden. Ausserdem kann der Vorgang des Konfigurierens selbst vereinfacht werden.

Abschliessend ist darauf hinzuweisen, dass Begriffe wie "aufweisend", "umfassend", etc. keine anderen Elemente oder Schritte ausschliessen und Begriffe wie "eine" oder "ein" keine Vielzahl ausschliessen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Der Schutzumfang der Erfindung wird durch die beigefügten Ansprüche bestimmt. Bezugszeichen in den Ansprüchen sind nicht als Einschränkung anzusehen.

## Patentansprüche

1. Verfahren zum Betreiben einer Personentransportanlage (1),
wobei die Personentransportanlage (1) eine Steuerung (11) zum Steuern von Funktionalitäten der Personentransportanlage (1) sowie wenigstens eine Sicherheitseinrichtung (17) zum Kontrollieren einer sicherheitsrelevanten Funktion der Personentransportanlage (1) aufweist;
wobei die Sicherheitseinrichtung (17) durch Einspeichern eines Konfiguriertparameters (43) dazu in einen konfiguriert-Zustand überführbar ist, die sicherheitsrelevante Funktion gemäss bestimmten Vorgaben zu kontrollieren;
wobei das Verfahren aufweist:
- Empfangen eines Konfigurationsparameters (41) durch die Steuerung (11);
- Übermitteln des Konfigurationsparameters (41) an die Sicherheitseinrichtung (17);
- Einspeichern eines Konfiguriertparameters (43) in die Sicherheitseinrichtung (17) basierend auf dem empfangenen Konfigurationsparameter (41), um die Sicherheitseinrichtung (17) in den konfiguriert-Zustand zu überführen;
**dadurch gekennzeichnet, dass**
das Verfahren aufweist:
- Übermitteln von Konfiguriertdaten (47) von der Sicherheitseinrichtung (17) an die Steuerung (11),
wobei die Konfiguriertdaten (47) eine Grafikinformation (49) kodieren,
wobei die Grafikinformation (49) auf einem mit der Steuerung (11) verbundenen Display (51) angezeigt wird, und
wobei die Grafikinformation (49) den Konfiguriertparameter (43) in visueller, maschinenlesbarer Weise eindeutig wiedergibt;
- Auslesen der Grafikinformation (49) mittels eines optischen Auslesesensors (53) eines mobilen, prozessorgesteuerten Datenverarbeitungsgeräts (21); und
- Vergleichen des durch die ausgelesene Grafikinformation (49) wiedergegebenen Konfiguriertparameters (43) mit einem Soll-Konfigurationsparameter (59) mit Hilfe des Datenverarbeitungsgerät (21);
- Übermittlung eines Ergebnisses des genannten Vergleichs vom Datenverarbeitungsgerät (21) an die Steuerung (11);
wobei die Steuerung (11) die Funktionalitäten der Personentransportanlage (1) abhängig davon steuert, ob bei dem Vergleichen eine ausreichende Übereinstimmung zwischen dem Konfiguriertparameter (47) und dem Soll-Konfigurationsparameter (59) festgestellt wurde.

2. Verfahren nach Anspruch 1, wobei die Steuerung (11) die Funktionalitäten der als eine Aufzuganlage ausgeführten Personentransportanlage (1) so ansteuert, dass eine Aufzugkabine (5) der Personentransportanlage (1) erst dann in einem Aufzugschacht (3) verlagert wird, nachdem bei dem Vergleichen eine ausreichende Übereinstimmung zwischen dem Konfiguriertparameter (47) und dem Soll-Konfigurationsparameter (59) festgestellt wurde.

3. Verfahren nach Anspruch 1 oder 2,
wobei das Datenverarbeitungsgerät (21) den durch die ausgelesene Grafikinformation (49) wiedergegebenen Konfiguriertparameter (43) an eine Person ausgibt und bei Bestätigen einer Korrektheit des Konfiguriertparameters (43) durch die Person ein versiegelt-Signal (57) an die Steuerung (11) übermittelt,
wobei die Steuerung (11) vor dem Empfangen des versiegelt-Signals (57) die Funktionalitäten der Personentransportanlage (1) allenfalls in einem beschränkten Umfang ansteuert und nach dem Empfangen des versiegelt-Signals (57) die Funktionalitäten der Personentransportanlage (1) in einem vollständigen Umfang ansteuert.

4. Verfahren nach Anspruch 3, wobei die Steuerung (11) das versiegelt-Signal (57) an die Sicherheitseinrichtung (17) übermittelt,
die Sicherheitseinrichtung (17) nach dem Empfang des versiegelt-Signals (57) in einen versiegelt-Zustand wechselt und ein quittiert-Signal (58) an die Steuerung (11) übermittelt und
die Steuerung (11) die Funktionalitäten der Personentransportanlage (1) vor dem Empfangen des quittiert-Signals (58) allenfalls in einem beschränkten Umfang ansteuert und nach dem Empfangen des quittiert-Signals (58) die Funktionalitäten der Personentransportanlage (1) in einem vollständigen Umfang ansteuert.

5. Verfahren nach einem der vorangehenden Ansprüche,
wobei die Konfiguriertdaten (47) von der Steuerung (11) vor dem Anzeigen auf dem Display (51) nicht modifiziert werden.

6. Verfahren nach einem der vorangehenden Ansprüche,
wobei die in den Konfiguriertdaten (47) kodierte Grafikinformation (49) für jedes einer Mehrzahl von Pixeln (61) des Displays (51) einen einzunehmenden Darstellungszustand definiert.

7. Verfahren nach einem der vorangehenden Ansprüche,
wobei von der Sicherheitseinrichtung (17) nacheinander mehrere Konfiguriertdaten (47) an die Steuerung (11) übermitteln werden,
wobei jede der mehreren Konfiguriertdaten (47) eine andere Grafikinformation (49) kodiert,
wobei jede der mehreren Grafikinformationen (49) auf dem mit der Steuerung (11) verbundenen Display (11) angezeigt wird, und
wobei jede der Grafikinformationen (49) den Konfiguriertparameter (47) in visueller, maschinenlesbarer Weise eindeutig wiedergibt.

8. Verfahren nach einem der vorangehenden Ansprüche,
wobei mehrere, jeweils eine Teilinformation (63) einer Grafikinformation (49) kodierende Teilinformationen (63) auf dem mit der Steuerung (11) verbundenen Display (51) sequentiell nacheinander angezeigt werden, und
wobei eine Summe der Teilinformationen (63) den Konfiguriertparameter (43) in visueller, maschinenlesbarer Weise eindeutig wiedergibt.

9. Verfahren nach einem der vorangehenden Ansprüche,
wobei die Steuerung (11) den Konfigurationsparameter (41) aufgrund einer von einer Person durchzuführenden manuellen Eingabe an einer Mensch-Maschine-Schnittstelle (27) empfängt.

10. Verfahren nach einem der vorangehenden Ansprüche, wobei die Steuerung (11) den Konfigurationsparameter (41) von einem mobilen, prozessorgesteuerten Datenverarbeitungsgerät (21) empfängt, welches temporär zum Datenaustausch mit der Steuerung (11) koppelbar ist.

11. Verfahren nach einem der vorangehenden Ansprüche, wobei die Steuerung (11) den Konfigurationsparameter (41) durch Abrufen von Daten von einer entfernt angeordneten Datenbank (37) empfängt.

12. Verfahren nach Anspruch 11, wobei in der Datenbank (37) Daten abrufbar sind, welche bei einem Konzeptionierungsvorgang und/oder einer Beauftragung der Personentransportanlage (1) erstellt wurden und welche den Konfigurationsparameter (41) beinhalten oder aus welchen der Konfigurationsparameter (41) ableitbar ist.

13. Verfahren nach einem der vorangehenden Ansprüche, wobei die Steuerung (11) den Konfigurationsparameter (41) von einem Datenspeicher (39) empfängt, welcher zum Datenaustausch mit der Steuerung (11) gekoppelt ist.

## Claims

1. Method for operating a passenger transport system (1),
wherein the passenger transport system (1) has a controller (11) for controlling functionalities of the passenger transport system (1), and at least one safety device (17) for monitoring a safety-relevant function of the passenger transport system (1);
wherein the safety device (17) can be transferred into a "configured" state by storing a configured parameter (43), to then monitor the safety-relevant function according to certain specifications;
wherein the method comprises:
- receiving a configuration parameter (41) by the controller (11);
- transmitting the configuration parameter (41) to the safety device (17);
- storing a configured parameter (43) in the safety device (17), based upon the received configuration parameter (41), to transfer the safety device (17) into the "configured" state;
**characterized in that**
the method involves:
- transmitting configured data (47) from the safety device (17) to the controller (11),
wherein the configured data (47) encode graphic information (49),
wherein the graphic information (49) is shown on a display (51) connected to the controller (11), and
wherein the graphic information (49) uniquely reproduces the configured parameter (43) in a visual, machine-readable manner;
- reading out the graphic information (49), by means of an optical read-out sensor (53) of a mobile, processor-controlled data processing device (21); and
- comparing the configured parameter (43) reproduced by the read-out graphic information (49) with a target configuration parameter (59) with the aid of the data processing device (21);
- transmitting a result of said comparison from the data processing device (21) to the controller (11);
wherein the controller (11) controls the functionalities of the passenger transport system (1) according to whether a sufficient agreement between the configured parameter (47) and the target configuration parameter (59) was determined during the comparison.

2. Method according to claim 1, wherein the controller (11) actuates the functionalities of the passenger transport system (1) designed as an elevator system in such a manner that an elevator car (5) of the passenger transport system (1) is only moved in an elevator shaft (3) after a sufficient agreement between the configured parameter (47) and the target configuration parameter (59) has been established during the comparison.

3. Method according to claim 1 or 2,
wherein the data processing device (21) outputs the configured parameter (43) reproduced by the read-out graphic information (49) to a person and, upon confirmation of the correctness of the configured parameter (43) by the person, transmits a "sealed" signal (57) to the controller (11),
wherein, prior to receiving the "sealed" signal (57), the controller (11) actuates the functionalities of the passenger transport system (1) at most to a limited extent, and, after receiving the "sealed" signal (57), actuates the functionalities of the passenger transport system (1) to the full extent.

4. Method according to claim 3, wherein the controller (11) transmits the "sealed" signal (57) to the safety device (17),
the safety device (17), after receiving the "sealed" signal (57), switches to a sealed state and transmits an "acknowledged" signal (58) to the controller (11), and
the controller (11) actuates the functionalities of the passenger transport system (1), before the reception of the "acknowledged" signal (58), at most to a limited extent and, after the reception of the "acknowledged" signal (58), activates the functionalities of the passenger transport system (1) to the full extent.

5. Method according to one of the preceding claims,
wherein the configured data (47) is not modified by the controller (11) before the presentation on the display (51).

6. Method according to one of the preceding claims,
wherein the graphic information (49) encoded in the configured data (47) defines a state to be assumed for each of a plurality of pixels (61) of the display (51).

7. Method according to one of the preceding claims,
wherein several configured data (47) are transmitted to the controller (11) sequentially by the safety device (17),
wherein each of the several configured data (47) encodes a different item of graphic information (49),
wherein each of the several graphic information items (49) is presented on the display (11) connected to the controller (11), and
wherein each of the graphic information items (49) uniquely reproduces the configured parameter (47) in a visual, machine-readable manner.

8. Method according to one of the preceding claims,
wherein several partial information items (63), each encoding partial information (63) of a graphic information item (49), are presented sequentially on the display (51) connected to the controller (11), and
wherein a sum of the partial information items (63) uniquely reproduces the configured parameter (43) in a visual, machine-readable manner.

9. Method according to one of the preceding claims,
wherein the controller (11) receives the configuration parameter (41) due to a manual input to be performed by a person at a human/machine interface (27).

10. Method according to one of the preceding claims, wherein the controller (11) receives the configuration parameter (41) from a mobile, processor-controlled data processing device (21) which is temporarily couplable to the controller (11) for data exchange.

11. Method according to one of the preceding claims, wherein the controller (11) receives the configuration parameter (41) by retrieving data from a remotely located database (37).

12. Method according to claim 11, wherein, in the database (37), data can be retrieved which were created in a design process and/or during a commissioning of the passenger transport system (1) and which contain the configuration parameter (41), or from which the configuration parameter (41) can be derived.

13. Method according to one of the preceding claims, wherein the controller (11) receives the configuration parameter (41) from a data memory (39) which is coupled to the controller (11) for data exchange.

## Revendications

1. Procédé permettant de faire fonctionner une installation de transport de personnes (1),
dans lequel l'installation de transport de personnes (1) présente une commande (11) permettant de commander des fonctionnalités de l'installation de transport de personnes (1) ainsi qu'au moins un dispositif de sécurité (17) permettant de vérifier une fonction relative à la sécurité de l'installation de transport de personnes (1) ;
dans lequel le dispositif de sécurité (17) peut être transféré dans un état configuré par mémorisation d'un paramètre configuré (43) pour vérifier la fonction relative à la sécurité selon des consignes déterminées ;
dans lequel le procédé présente :
- la réception d'un paramètre de configuration (41) par la commande (11) ;
- la transmission du paramètre de configuration (41) au dispositif de sécurité (17) ;
- la mémorisation d'un paramètre configuré (43) dans le dispositif de sécurité (17) sur la base du paramètre de configuration (41) reçu afin de transférer le dispositif de sécurité (17) dans l'état configuré ;
**caractérisé en ce que**
le procédé présente :
- la transmission de données configurées (47) du dispositif de sécurité (17) à la commande (11),
dans lequel les données configurées (47) codent une information graphique (49),
dans lequel l'information graphique (49) est affichée sur un affichage (51) connecté à la commande (11), et
dans lequel l'information graphique (49) reproduit de manière univoque le paramètre configuré (43) d'une manière visuelle et lisible par machine ;
- la lecture de l'information graphique (49) au moyen d'un capteur de lecture optique (53) d'un appareil de traitement de données (21) mobile commandé par processeur ; et
- la comparaison du paramètre configuré (43) reproduit par l'information graphique (49) lue avec un paramètre de configuration de consigne (59) à l'aide de l'appareil de traitement de données (21) ;
- la transmission d'un résultat de ladite comparaison de l'appareil de traitement de données (21) à la commande (11) ;
dans lequel la commande (11) commande les fonctionnalités de l'installation de transport de personnes (1) en fonction du fait de savoir si une correspondance suffisante entre le paramètre configuré (47) et le paramètre de configuration de consigne (59) a été établie lors de la comparaison.

2. Procédé selon la revendication 1, dans lequel la commande (11) commande les fonctionnalités de l'installation de transport de personnes (1) réalisée sous forme d'installation d'ascenseur de sorte qu'une cabine d'ascenseur (5) de l'installation de transport de personnes (1) n'est déplacée dans une cage d'ascenseur (3) qu'après qu'une correspondance suffisante entre le paramètre configuré (47) et le paramètre de configuration de consigne (59) a été établie lors de la comparaison.

3. Procédé selon la revendication 1 ou 2,
dans lequel l'appareil de traitement de données (21) envoie le paramètre configuré (43) reproduit par l'information graphique (49) lue à une personne et, lorsque la personne confirme que le paramètre configuré (43) est correct, transmet un signal scellé (57) à la commande (11),
dans lequel la commande (11), avant la réception du signal scellé (57), commande les fonctionnalités de l'installation de transport de personnes (1) éventuellement d'une manière limitée et, après la réception du signal scellé (57), commande les fonctionnalités de l'installation de transport de personnes (1) d'une manière complète.

4. Procédé selon la revendication 3, dans lequel la commande (11) transmet le signal scellé (57) au dispositif de sécurité (17),
après la réception du signal scellé (57), le dispositif de sécurité (17) passe dans un état scellé et transmet un signal de confirmation (58) à la commande (11) et
la commande (11) commande les fonctionnalités de l'installation de transport de personnes (1) avant la réception du signal de confirmation (58) éventuellement d'une manière limitée et, après la réception du signal de confirmation (58), commande les fonctionnalités de l'installation de transport de personnes (1) d'une manière complète.

5. Procédé selon l'une des revendications précédentes,
dans lequel les données configurées (47) ne sont pas modifiées par la commande (11) avant l'affichage sur l'affichage (51).

6. Procédé selon l'une des revendications précédentes,
dans lequel l'information graphique (49) codée dans les données configurées (47) définit un état de représentation à adopter pour chaque pixel d'une pluralité de pixels (61) de l'affichage (51).

7. Procédé selon l'une des revendications précédentes,
dans lequel plusieurs données configurées (47) sont transmises les unes après les autres du dispositif de sécurité (17) à la commande (11),
dans lequel chacune des données configurées (47) code une information graphique (49) différente,
dans lequel chacune des informations graphiques (49) est affichée sur l'affichage (11) connecté à la commande (11), et
dans lequel chacune des informations graphiques (49) reproduit de manière univoque le paramètre configuré (47) d'une manière visuelle et lisible par machine.

8. Procédé selon l'une des revendications précédentes,
dans lequel plusieurs informations partielles (63) codant respectivement une information partielle (63) d'une information graphique (49) sont affichées de manière séquentielle les unes après les autres sur l'affichage (51) connecté à la commande (11), et
dans lequel une somme des informations partielles (63) reproduit de manière univoque le paramètre configuré (43) d'une manière visuelle et lisible par machine.

9. Procédé selon l'une des revendications précédentes,
dans lequel la commande (11) reçoit le paramètre de configuration (41) sur une interface homme-machine (27) sur la base d'une entrée manuelle à effectuer par une personne.

10. Procédé selon l'une des revendications précédentes, dans lequel la
commande (11) reçoit le paramètre de configuration (41) en provenance d'un appareil de traitement de données (21) mobile commandé par processeur, lequel peut être temporairement couplé à la commande (11) pour l'échange de données.

11. Procédé selon l'une des revendications précédentes, dans lequel la commande (11) reçoit le paramètre de configuration (41) en extrayant des données d'une base de données (37) disposée à distance.

12. Procédé selon la revendication 11, dans lequel, dans la base de données (37), des données peuvent être extraites, lesquelles ont été créées lors d'un processus de conception et/ou d'une commission de l'installation de transport de personnes (1) et lesquelles contiennent le paramètre de configuration (41) ou à partir desquelles le paramètre de configuration (41) peut être dérivé.

13. Procédé selon l'une des revendications précédentes, dans lequel la commande (11) reçoit le paramètre de configuration (41) en provenance d'une mémoire de données (39) qui est couplée à la commande (11) pour l'échange de données.
